# EUROPÄISCHE PATENTSCHRIFT

(11) **EP 0 273 117 B1**
(45) Veröffentlichungstag und Bekanntmachung des Hinweises auf die Patenterteilung: **29.08.1990**
(21) Anmeldenummer: 87114632.0
(22) Anmeldetag: 07.10.1987
(51) Int. Cl.: A46D 3/00, A46B 3/04

(54) **Verfahren und Maschine zur Herstellung von Bürsten**
Method and machine for manufacturing brushes
Procédé et machine pour la fabrication des brosses

(30) Priorität: 05.11.1986 DE 3637750
(43) Veröffentlichungstag der Anmeldung: 06.07.1988
(73) Patentinhaber: Firma Anton Zahoransky, D-7868 Todtnau (DE)
(72) Erfinder: Zahoransky, Heinz, Dr., D-7868 Todtnau (DE)
(74) Vertreter: Patent- und Rechtsanwaltssozietät, Schmitt, Maucher & Börjes

(56) Entgegenhaltungen:
- EP-A- 0 197 384
- DE-A- 2 849 510

## Beschreibung

Die Maschine betrifft ein Verfahren zum Verbinden von Borstenbündeln mit einem Bürstenkörper od. dgl., wobei in dem Bürstenkörper mindestens ein Aufnahme-Loch für ein Borstenbündel vorgesehen ist und das Verbinden unter Wärmeeinfluß vorgenommen wird.

Aus der DE-OS 34 03 341 ist bereits ein Verfahren zum Verbinden von Borsten mit einem Borstenträger bekannt, bei dem die durch Wärmeeinwirkung verdickten Borstenbündel-Verankerungsenden in den Borstenträger eingedrückt werden, bis dessen Schmelze hinter dem verdickten Ende zusammenfließt.

Nachteilig ist hierbei, daß das Kunststoffmaterial des Borstenträgers so erwärmt werden muß, daß es einige Millimeter tief teigig wird. Dies erfordert viel Zeit, da nur bis zu bestimmten Heiztemperaturen gearbeitet werden kann, um ein Entflammen des Materiales zu vermeiden. Auch besteht hierbei die Gefahr, daß sich durch die einseitige, starke Wärmebeaufschlagung der Bürstenkörper verzieht und dadurch das Borstenfeld ungleichmäßig wird.

Durch partielles Erwärmen der Stellen des Borstenträgers, an denen später die Borstenbündel sitzen, gegebenenfalls auch zur Bildung von Ausnehmungen dafür, kann dieser Nachteil zwar etwas reduziert werden, jedoch ist hierbei immer noch eine hohe Wärmeenergiezuführung erforderlich und außerdem werden dabei die Aufnahmeseite des Borstenträgers überragende Wülste gebildet, die unerwünscht sind. Durch Nachformen können diese Wülste etwas zurückgeformt werden, jedoch erfordert dies entsprechend einen zusätzlichen Arbeitsgang und man erhält dadurch auch eine unschöne Oberfläche.

Es ist weiterhin durch die US-PS 3 604 043 bekannt, die Borstenbündelenden durch Wärmeeinwirkung zu palstifizieren und dann in Bürstenkörperlöcher, die beim Lochgrund Hinterschneidungen aufweisen, einzustopfen. Solche Hinterschneidungen sind bei gespritzten Bürstenkörpern praktisch nicht oder nur sehr schwierig mit hohem Aufwand realisierbar, wobei die Hinterschneidungen auch einen zusätzlichen Arbeitsgang erforderlich machen können. Außerdem ist ein Erwärmen der Verankerungsenden der Borstenbündel über eine genau bemessene Länge entsprechend der Lochtiefe problematisch. Wird ein zu kurzer Bereich erwärmt, so ergibt sich kein über die Lochtiefe tragender Halt für das Borstenbündel und andererseits können bei Erwärmung eines längeren Bereiches außerhalb des Loches liegende Borstenbereiche miteinander verschweißen, so daß dieses Borstenbündel dann eine geringere Gesamtelastizität hat.

Aufgabe der vorliegenden Erfindung ist es, ein Verfahren zum Verbinden von Borstenbündeln mit einem Bürstenkörper od. dgl. der eingangs erwähnten Art zu schaffen, bei dem die vorerwähnten Nachteile zumindest weitgehend vermieden werden. Insbesondere soll eine sichere Verankerung der Borstenbündel mit den Bürstenkörpern auch bei schneller Taktfolge möglich sein. Schließlich soll das Produktionsergebnis mindestens mit bisherigen Bürsten od. dgl., insbesondere hinsichtlich der Gleichmäßigkeit des Borstenfeldes, der Oberflächengüte, der Haltekraft und dgl. vergleichbar sein.

Zur Lösung dieser Aufgabe wird erfindungsgemäß insbesondere vorgeschlagen, daß der Bürstenkörper od. dgl. im Bereich der Lochhöhlung(en) verformbar erwärmt wird und daß anschließend das zugehörige Borstenbündel mit seinem Verankerungsende(n) in das Loch (die Löcher) eingedrückt wird derart, daß das verformbare Bürstenkörper-Material innerhalb der Löcher zumindest bereichsweise in Zwischenräume von Borsten des Bündels verdrängt wird. Das Borstenbündel kann hierbei in üblicherweise in das vorhandene Bürstenkörper-Aufnahmeloch eingestopft werden, wobei einerseits die Borstenenden in den durch die Erwärmung plastifizierten Lochgrund eindrigen können und dort verankert werden und außerdem bildet sich innerhalb des Loches durch das verdrängte Kunststoffmaterial eine zusätzliche Verbindung zwischen den Borsten untereinander und auch mit dem Lochmantel aus, so daß insgesamt eine hohe Bündelhaltekraft erzielbar ist. Die Erwärmung erfolgt gezielt in sehr begrenzten Bereichen, so daß die Gesamtwärmezufuhr klein gehalten werden kann. Die Gefahr des Verzuges des Bürstenkörpers wird damit praktisch vermieden.

Zweckmäßigerweise wird das Bürstenkörpermaterial in den Lochbereichen bis etwa zur fließfähigen Konsistenz erwärmt. In diesem Zustand kann das Material besonders gut auch in enge Zwischenräume zwischen die einzelnen Borsten und auch zwischen Borstenbündelenden und Lochwand gelangen, so daß dadurch auch eine besonders stabile Verbindung begünstigt ist.

Nach einer vorteilhaften Weiterbildung ist vorgesehen, daß die Borstenbündel so tief in die Bürstenkörper-Löcher eingeführt werden, daß das fließfähige od. dgl. verformbare Material bis an die Bürstenkörperoberfläche, vorzugsweise bis geringfügig unterhalb der Bürstenkörperoberfläche hochsteigt. Das Bürstenkörperloch ist somit an seinem oberen Ende dicht abgeschlossen, so daß einerseits über die gesamte Lochtiefe eine Verbindung mit dem Borstenbündel besteht und andererseits ist auch in hygienischer Hinsicht ein erheblicher Vorteil vorhanden, weil hierdurch auch einem Ansiedeln von schädlichen Bakterien entgegengewirkt wird. Weiterhin wird vermieden, daß sich um die Loch-Eintrittsöffnung ein unerwünschter Wulst ausbildet.

Besonders vorteilhaft ist es, wenn die Lochhöhlungen zumindest überwiegend im Bereich ihres Lochgrundes erwärmt werden. Dadurch bleiben auch in der Erwärmungsphase die Lochseitenwände weitgehend formstabil, so daß sie für die Borstenbündel eine stabile Seitenführung bilden können. Einem Auseinandergehen der Bündel-Einsteckenden während des Stopfvorganges wird somit entgegengewirkt.

Nach einer Ausgestaltung der Erfindung werden sowohl die Lochhöhlen des Bürstenkörpers als auch die Verankerungsenden der Borstenbündel vor dem Verbinden erwärmt, wobei insbesondere die Erwärmung so vorgenommen wird, daß die Verankerungsenden nach dem Erwärmen eine festere Konsistenz als das Material im Bereich der Lochhöhlungen aufweist. Auch bei dieser Ausführungsform kann das Verankerungsende des Borstenbündels in das verformbare Material insbesondere im Bereich des Lochgrundes eindringen und einen Teil des Materiales nach oben verdrängen. Zusätzlich hat man durch das Erwärmen der Verankerungsenden bis zu einem verformbaren aber noch nicht fließfähigen Zustand den Vorteil, daß die einzelnen Borsten im Verankerungsbereich beim Einpressen in die Lochhöhlungen sich noch dichter aneinander legen können, wodurch sich u.a. auch eine noch stabilere Verankerung ergibt.

Die Erfindung betrifft auch eine Bürstenherstellungsmaschine für Bürsten, deren Borstenbündel unter Wärmeeinfluß mit dem Bürstenkörper verbunden werden, wobei die Maschine zumindest eine Stopfstation sowie vorzugsweise weitere Bearbeitungsstationen insbesondere zur Nachbearbeitung der gestopften Bürsten aufweist. Diese Bürstenherstellungsmaschine ist erfindungsgemäß insbesondere dadurch gekennzeichnet, daß vor der Stopfstation wenigstens eine Erwärmstation zum Erwärmen zumindest der Lochbereiche des Bürstenkörpers vorgesehen ist. Wie bereits in Verbindung mit dem erfindungsgemäßen Verfahren beschrieben, kann hierbei in üblicher Weise an der Stopfstation das Einstopfen der Borstenbündel erfolgen, wobei die Verankerung innerhalb des Lochbereiches durch das Eindringen der Verankerungsenden der Borstenbündel in das durch Erwärmen verformbar bzw. fließfähig gemachte Material innerhalb des Bürstenkörperloches erfolgt.

Vorteilhafterweise sind mehrere Erwärmstationen hintereinander, vorzugsweise mit zunehmenden Temperaturniveau angeordnet. Da üblicherweise die Herstellung von Bürsten taktweise mit vorbestimmten Taktzeiten erfolgt, andererseits aber für eine gezielte, lokale Erwärmung gegebenenfalls eine längere Zeit erforderlich ist, kann durch diese Ausbildung mit mehreren Erwärmstationen nacheinander jeweils in den vorgegebenen Taktzeiten die Erwärmung bis zu dem erwünschten Maße stufenweise vorgenommen werden.

Eine andere Ausführungsform sieht vor, daß die Erwärmstation eine Laser-Einrichtung zur Erzeugung eines Laserstrahles aufweist und daß eine Positioniervorrichtung zur Positionierung des jeweils zu erwärmenden Bürstenkörperloches od.dgl. relativ zu dem Laserstrahl vorgesehen ist. Mit Hilfe der Laser-Einrichtung kann auch bei sehr kurzen Taktzeiten eine ausreichend hohe und dabei aber genau positionierte, lokale Erwärmung in dem gewünschten Bereich erfolgen.

Eine andere Ausführungsform sieht vor, daß die Erwärmstation(en) einen oder mehrere in die Bürstenkörperlöcher vorzugsweise berührungsfrei eingreifenden, insbesondere elektrisch versorgten und thermostatisch geregelten Heizstift aufweisen. Der Heizstift läßt sich dadurch während des Betriebes auf konstantem Temperaturniveau halten, so daß auch dadurch ein gleichbleibendes Arbeitsergebnis erreicht wird. Zweckmäßigerweise weist der Heizstift in Arbeitsstellung zu dem Lochgrund bzw. dem Lochgrundbereich einen kleineren Abstand als zu der übrigen Lochwand auf. Dadurch wird in erwünschter Weise zumindest überwiegend der Bereich des Lochgrundes erwärmt und das dort befindliche Material plastifiziert bzw. verflüssigt.

Die Erfindung betrifft auch ein Erzeugnis, vorzugsweise eine Bürste, die insbesondere nach dem erfindungsgemäßen Verfahren hergestellt ist, wobei die Bürste einen Bürstenkörper mit Löchern zum Einsetzen von Borstenbündeln aufweist und wobei das Verbinden zwischen Bürstenkörper und Borstenbündel unter Wärmeeinfluß erfolgt. Dieser Bürstenkörper ist insbesondere dadurch gekennzeichnet, daß von der Gegend des Grundes des oder der Löcher stammendes Bürstenkörper-Material als Verbindungsmaterial zwischen Bürstenkörper und Borstenbüschel bis in den äußeren Bereich des entsprechenden Loches, gegebenenfalls bis nahe an dessen Außenrand gelangt und in diesem Bereich eine Verbindung zu zahlreichen Borsten des zugehörigen Borstenbündels herstellt.

Das Befestigen der Borsten im Bürstenkörper kann hierbei mit dem üblichen Stopfwerkzeug vorgenommen werden, da der Außenwandbereich zum Einstopfen des Borstenbündels genügend stabil bleibt.

Zusätzliche Ausgestaltungen der Erfindung sind in den weiteren Unteransprüchen aufgeführt. Nachstehend ist die Erfindung anhand von Ausführungsbeispielen in den Zeichnungen noch näher erläutert.

Es zeigt:
Fig. 1 eine vergrößerte, zum Teil im Schnitt gehaltene Seitenansicht einer Zahnbürste,
Fig. 2 eine stark vergrößerte Schnittansicht im Bereich eines eingesetzten Borstenbündels,
Fig. 3 bis Fig. 6 Teilquerschnitte eines Bürstenkörpers im Bereich eines Bündel-Aufnahmeloches mit unterschiedlichen Ausführungen und
Fig. 7 eine gegenüber Fig. 3 bis 6 vergrößerte Teilschnittansicht im Bereich eines Aufnahmeloches mit eingesetztem Heizstift.

In den Figuren ist als Ausführungsbeispiel Bezug genommen auf eine Zahnbürste 1 (Fig. 1), obgleich die Erfindung insgesamt auch für die Herstellung anderer Arten von Bürsten und auch Pinseln gilt.
Bei dem erfindungsgemäßen Verfahren werden Borstenbündel 2 mit dem Bürstenkörper 3 oder einem Pinselkörper unter Wärmeeinfluß verbunden. Der aus Kunststoff bestehende Bürstenkörper 3 weist dabei in üblicher Weise z.B. bei einem Spritzvorgang zu dessen Herstellung miteingeformte Löcher 4 auf. Vor dem Einstopfen der Borstenbündel 2 mit Hilfe eines Stopfwerkzeuges 4 wird zunächst die Lochhöhlung vorzugsweise überwiegend im Bereich ihres Lochgrundes 6 erwärmt, bis das dort befindliche Material verformbar, insbesondere fließfähig ist. Anschließend wird das Borstenbündel 2 eingestopft, wobei die Verankerungsenden 7 über den ursprünglichen Lochgrund 6 hinaus in das Bürstenkörpermaterial eindringen. Die Einstopftiefe der Borstenbündel 2 ist dabei so bemessen, daß das beim Eindringen der Verankerungsenden 7 in das Bürstenkörpermaterial verdrängte Material in die Zwischenräume von Borsten 8 und auch in den Zwischenraum zwischen Borstenbündel 2 und Lochwand 9 gelangt und dabei innerhalb des Loches 4 bis vorzugsweise geringfügig unterhalb der Bürstenkörper-Oberfläche 10 hochsteigt.
Durch das lokale Erwärmen im Bereich überwiegend des Lochgrundes bzw. der lochgrundnahen Bereiche der Lochhöhlung, bleibt der übrige, weiter außen liegende Bereich des bzw. der Löcher 4 stabil, so daß beim Einstopfen des Borstenbündels 2 eine . gute Führung und auch eine umfassende Halterung der Borstenbündel vorhanden ist. Gleichzeitig wird über die Lochtiefe und darüber hinaus um das Maß des Eindringens der Borstenbündelenden in den Lochgrund 6 eine sichere Verbindung zwischen Borstenbündel und Bürstenkörper erreicht.
Gegebenenfalls können auch die Verankerungsenden 7 der Borstenbündel 2 vor dem Einstopfen erwärmt werden, wobei jedoch diese Erwärmung nur soweit vorgenommen wird, daß die Eigenstabilität der Borsten noch erhalten bleibt. Einerseits kann dadurch immer noch in üblicher Weise ein Einstopfen mit Hilfe des Stopfwerkzeuges 5 vorgenommen werden und außerdem wird durch das zusätzliche Erwärmen der Borstenbündel 2 eine noch bessere Verbindung bzw. Verankerung innerhalb des Loches 4 mit dem Bürstenkörpermaterial begünstigt. Die in den Figuren 1 bis 3 gezeigten Löcher 4 sind zylindrisch ausgeführt und weisen einen geraden Lochgrund 6 auf. In den Figuren 4 bis 7 sind Ausführungsvarianten hinsichtlich der Lochform dargestellt.

In Fig. 4 und 7 ist der lochgrundnahe Bereich konisch sich zum Lochgrund 6 hin verjüngend ausgebildet. Durch diesen Konusabschnitt 11 wird u.a. erreicht, daß die Verankerungsenden 7 des Borstenbündels 2 beim Einführen in die Bürstenkörper-Löcher auch etwas in die Lochseitenwand im Bereich des Konusabschnittes 11 eingedrückt werden. Weiterhin kann diese Formgebung beim Erwärmen mit Hilfe eines in Fig. 7 gezeigten Heizstiftes 12 vorteilhaft sein. Dieser Heizstift 12 weist an seinem Ende eine hier kugelförmige Verdickung 13 auf, durch die erreicht wird, daß der Abstand zwischen der Oberfläche des Heizstiftes 12 mit Verdickung 13 von der umgebenden Lochwand 9 im lochgrund-nahen Erwärmungsbereich geringer ist, als im Lochbereich, wo keine oder nur eine geringe Erwärmung erfolgen soll. Bei der kugelförmigen Ausbildung der Verdickung 13 ist erkennbar, daß bei einer entsprechenden Ausbildung des Konusabschnittes 11 beim inneren Endbereich des Loches 4 ein etwa gleicher Abstand zwischen der unteren Halbkugel und der Lochwand 9 vorhanden ist. In diesem Bereich erhält man dadurch in erwünschter Weise eine sehr gleichmäßige Erwärmung des umgebenden Bürstenkörpermateriales.

Diese gleichmäßige Erwärmung in dem vorgesehenen Lochbereich kann sowohl durch besondere Formgebung des Heizstiftes 12 bzw. seines freien Endes als auch durch die Form des Loches selbst erzielt werden. Fig. 3 zeigt strichliniert angedeutet einen Heizstift 12, der an seinem inneren Ende kegelstumpfförmig ausgebildet ist, wobei der größere Querschnitt dem Lochgrund 6 zugewandt ist und dadurch ebenfalls das gezielte Erwärmen um den Lochgrundbereich herum ergibt.
In den Figuren ist jeweils durch Punkte der Bereich gekennzeichnet, der bei Erwärmung im wesentlichen verformbar wird und wo die Borstenbündel-Enden eindringen können.

Die in Fig. 5 und 6 gezeigten Löcher 4 weisen bereits von der Bürstenkörper-Oberfläche 10 ausgehend einen durchgehend konischen (Fig. 5) bzw. in einem Abschnitt konisch verlaufenden (Fig. 6) Bereich 11 a bzw. 11 b auf. Bei diesen Querschnittsformen kann der Heizstift 12 zylindrisch ausgebildet sein, da sich bereits durch die Lochform der im lochgrundnahen Bereich geringere Abstand zwischen Lochwand 9 und der Heizstift-Oberfläche einstellt. Auch bei diesen Lochformen ergibt sich im Lochrandbereich praktisch keine oder nur eine so geringe Erwärmung, daß die Materialstabilität in diesem Bereich erhalten bleibt, so daß hier eine gute Führungsfunktion für das Borstenbündel beim Einstopfen erhalten bleibt. Mit zunehmender Einstopftiefe gelangt dann das Verankerungsende des Borstenbündels in Bereiche, die unter der Wärmeeinwirkung plastifiziert bzw. verflüssigt sind, so daß hier eine intensive Verbindung zwischen Bürstenkörper-Material und dem Borstenbündel erfolgen kann. Erwähnt sei noch, daß zur Stabilisierung vor dem Stopfen des Bürstenkörpers eine deckungsgleiche Löcher aufweisende Abdeckplatte auf die Lochfeldoberseite 10 des Bürstenkörpers aufgelegt werden kann. Weiterhin besteht die Möglichkeit, daß gegebenenfalls zusätzlich zur Wärmezuführung in den Lochbereich vor oder während des Einstopfens des Borstenbündels 2 auch noch Klebstoff zugegeben werden kann. Dadurch kann u.a. erreicht werden, daß auch in den "kalten" Lochbereichen bedarfsweise zusätzlich eine Verbindung zwischen Borstenbündel und Bürstenkörper gebildet wird. Eine Klebeverbindung, insbesondere mit schnellaushärtendem Klebstoff, kann auch anstatt der "Schweißverbindung" ohne Wärmezufuhr oder auch bei den üblichen Verankerungen der Borstenbündel vorgesehen sein.

Das Stopfen von Bürsten erfolgt üblicherweise mit hoher Taktgeschwindigkeit. Da das Erwärmen im Lochbereich eine gewisse Zeit in Anspruch nimmt, kann es vorteilhaft sein, wenn bei einer Erwärmstation hintereinander mehrere Heizstifte 12 mit unterschiedlichem Temperaturniveau nacheinander in das zu stopfende Loch 4 eingreifen. Die jeweilige Eingriffszeit kann dabei der jeweiligen Taktzeit entsprechen. Weiterhin besteht die Möglichkeit, das alle zu einem Lochfeld gehörenden Löcher 4 gemeinsam durch eine entsprechende Anzahl von eingreifenden Heizstiften 12 bis zu einer bestimmten Temperatur vorgeheizt werden und daß dann unmittelbar vor dem Stopfen des jeweiligen Loches ein Heizstab mit erhöhtem Temperaturniveau zum Plastifizieren bzw. Verflüssigen des vorgesehenen Lochbereiches eingreift.

Weiterhin besteht die Möglichkeit, daß anstatt von vorzugsweise berührungsfrei in die Bürstenkörper-Löcher 4 eingreifenden Heizstiften eine Laser-Einrichtung zu Erzeugung eines Laserstrahles vorgesehen ist, mit dem dann der entsprechende Lochbereich auch in kürzester Zeit bis zum Verflüssigen erwärmt werden kann. Bei Verwendung eines Laserstrahles zum Erwärmen kann, vergleichbar wie bei der Stopfstation ein relatives Positionieren zwischen Lasereinrichtung und Bürstenkörper erfolgen. Zweckmäßigerweise wird hierbei das jeweils nächste Loch unmittelbar vor dem Stopfvorgang mit Hilfe des Laserstrahles erwärmt. In diesem Falle kann auch mit sehr kurzen Taktzeiten gearbeitet werden. Bei Verwendung eines Laserstrahles zum Erwärmen besteht auch noch die Möglichkeit der einfachen Anpassung an unterschiedliche Bürsten bzw. Aufnahmelöcher 4 mit unterschiedlichem Querschnitt, da der Erwärmungsbereich in seiner Größe auch durch eine kreisende Bewegung mit mehr oder weniger großem Kreisdurchmesser im Bereich der Auftreffstelle des Laserstrahles auf das Bürstenkörpermaterial bestimmt werden kann. Außer einer kreisenden Bewegung können auch beliebig andere Bewegungen in Anpassung an die Querschnittsform eines Aufnahmeloches vorgesehen sein.

Um die Gefahr eines Entflammens des Bürstenkörpermateriales bei sehr schneller Erwärmung mit entsprechend hoher Temperatur zu vermeiden, kann bei der Erwärmstation auch eine Gaszuführung vorgesehen sein, mittels der z. B. Stickstoff während der Erwärmphase zugeführt werden kann.

In Fig. 7 ist noch angedeutet, daß der Heizstift 12, etwa vergleichbar mit einem elektrischen Lötkolben, eine vorzugsweise thermostatisch geregelte Heizpatrone 14 aufweisen kann. Durch den Doppelpfeil Pf 1 ist angedeutet, daß der Heizstift 12 in dieser Richtung verschiebar angeordnet ist, so daß er jeweils in der Positionierphase des Bürstenkörpers 3 aus dem Loch 4 herausgezogen und dann in das nächste Loch eingeführt werden kann.

Eine Bürstenherstellungsmaschine, die entsprechend der vorbeschriebenen Arbeitsweise arbeitet, kann in ihrem Gesamtaufbau, wie bereits erwähnt, weitegehend den üblichen Bürstenbohr- und Stopfmaschinen entsprechen, wobei die vorbeschriebenen Anpassungen, insbesondere bezüglich einer oder mehrerer Heiztationen anstelle einer Bohrstation vorgesehen sein können.

An sich können Bürsten für die unterschiedlichsten Verwendungszwecke und auch Bürsten mit den unterschiedlichsten Bürstenfeld- und Bürstenkörper-Formen gemäß erfindungsgemäßen Verfahren und der zugehörigen Herstellungsmaschine hergestellt werden. Ein bevorzugtes Anwendungsgebiet des erfindungsgemäßen Verfahrens und der zugehörigen Herstellungsmaschine ist jedoch die Herstellung von Zahnbürsten od. dgl. für hygienische Zwecke dienenden Bürsten, bei denen es auf Sauberkeit des Borstenfeldes und seines unmittelbaren Untergrundes beim Bürstenkörper ankommt. Auch eine nach dem Einsetzen der Borstenbündel glatte, unzerklüftete Bürstenkörper-Oberfläche 10, zumindest im Bereich des Borstenfeldes hat nämlich nicht nur ein für den Verbraucher ästhetischeres, saubereres Aussehen, sondern eine solche Bürste kann auch in diesem Bereich mangels Zerklüftungen, rauher, unregelmäßiger Oberfläche usw. besser sauber und keimfrei gehalten werden.

Alle in der Beschreibung, den Ansprüchen und der Zeichnung dargestellten Merkmale können sowohl einzeln als auch in beliebiger Kombination miteinander erfindungswesentlich sein.

## Patentansprüche

1. Verfahren zum Verbinden von Borstenbündeln mit einem Bürstenkörper od. dgl., wobei in dem Bürstenkörper mindestens ein Aufnahme-Loch für ein Borstenbündel vorgesehen ist und das Verbinden unter Wärmeeinfluß vorgenommen wird, dadurch gekennzeichnet, daß der Bürstenkörper (3) od. dgl. im Bereich der Lochhöhlung(en) verformbar erwärmt wird und daß anschließend das zugehörige Borstenbündel (2) mit seinem Verankerungsende(n) (7). in das Loch (die Löcher) eingedrückt wird derart, daß das verformbare Bürstenkörpermaterial innerhalb der Löcher zumindest bereichsweise in Zwischenräume von Borsten (8) des Bündels (2) verdrängt wird.

2. Verfahren nach Anspruch 1, dadurch gekennzeichnet, daß das Bürstenkörpermaterial in den Lochbereichen bis etwa zur fließfähigen Konsistenz erwärmt wird.

3. Verfahren nach Anspruch 1 oder 2, dadurch gekennzeichnet, daß die Borstenbündel (2) so tief in die Bürstenkörper-Löcher (4) eingeführt werden, daß das fließfähige od. dgl. verformbare Material bis an die Bürstenkörper-Oberfläche (10), vorzugsweise bis geringfügig unterhalb der Bürstenkörper- Oberfläche hochsteigt.

4. Verfahren nach einem der Ansprüche 1 bis 3, dadurch gekennzeichnet, daß die Lochhöhlungen zumindest überwiegend im Bereich ihres Lochgrundes (6) erwärmt werden.

5. Verfahren nach einem der Ansprüche 1 bis 4, dadurch gekennzeichnet, daß sowohl die Lochhöhlungen des Bürstenkörpers od. dgl. als auch die Verankerungsenden (7) der Borstenbündel (2) vor dem Verbinden erwärmt werden und daß insbesondere die Erwärmung so vorgenommen wird, daß die Verankerungsenden nach dem Erwärmen eine festere Konsistenz als das Material im Bereich der Lochhöhlungen aufweist.

6. Verfahren nach einem der Ansprüche 1 bis 5, dadurch gekennzeichnet, daß die Verankerungsenden (7) der Borstenbündel (2) beim Einführen in die Bürstenkörper-Löcher (4) etwas in die z. B. sich konisch verjüngend Lochseitenwand (9) eingedrückt werden.

7. Verfahren nach einem der Ansprüche 1 bis 6, dadurch gekennzeichnet, daß vor dem Stopfen des Bürstenkörpers (3) eine deckungsgleiche Löcher aufweisende Abdeckplatte auf die Lochfeldoberseite (10) des Bürstenkörpers (3) aufgelegt wird.

8. Verfahren nach einem der Ansprüche 1 bis 7, dadurch gekennzeichnet, daß gegebenenfalls zusätzlich zur Wärmezuführung beim Lochbereich vor oder während des Einstopfens des Borstenbündels (2), Klebstoff zugegeben wird, gegevbenenfalls in Verbindung mit einer üblichen Ankerbefestigung für die Bündel.

9. Verfahren nach einem der Ansprüche 1 bis 8, dadurch gekennzeichnet, daß die Zuführung von Wärme in das Bürstenkörper-Loch (4), insbesondere in dessen Lochgrundbereich, mittels eines Laserstrahles vorgenommen wird.

10. Verfahren nach einem der Ansprüche 1 bis 9, dadurch gekennzeichnet, daß während des Erwärmens des Bürstenkörper-Lochbereiches ein ein Entflammen verhinderndes Gas, vorzugsweise Stickstoff, diesem Erwärmbereich zugeführt wird.

11. Bürstenherstellungsmaschine für Bürsten, deren Borstenbündel unter Wärmeeinfluß mit dem Bürstenkörper verbunden werden, wobei die Maschine zumindest eine Stopfstation sowie vorzugsweise weitere Bearbeitungsstationen insbesondere zur Nachbearbeitung der gestopften Bürsten aufweist, dadurch gekennzeichnet, daß vor der Stopfstation wenigstens eine Erwärmstation zum Erwärmen zumindest der Lochbereiche des Bürstenkörpers (3) vorgesehen ist.

12. Maschine nach Anspruch 11, dadurch gekennzeichnet, daß mehrere Erwärmstationen od. dgl. hintereinander, vorzugsweise mit zunehmendem Temperaturniveau angeordnet sind.

13. Maschine nach Anspruch 11 oder 12, dadurch gekennzeichnet, daß die Erwärmstation(en) einen oder mehrere in die Bürstenkörper-Löcher (4) vorzugsweise berührungsfrei eingreifenden, insbesondere elektrisch beheizten und thermostatisch geregelten Heizstift (12) aufweist.

14. Maschine nach Anspruch 13, dadurch gekennzeichnet, daß der Heizstift (12) in Arbeitsstellung zu dem Lochgrund bzw. dem Lochgrundbereich einen kleineren Abstand als zu der übrigen Lochwand des Loches (4) aufweist.

15. Maschine nach einem der Ansprüche 11 bis 14, dadurch gekennzeichnet, daß der Heizstift (12) an seinem in Eingriffsstellung etwa dem Lochgrund zugewandten Ende einen größeren Querschnitt als im sich anschließenden Bereich aufweist und vorzugsweise am Ende einen z. B. etwa kugelförmigen Kopf mit einem im Querschnitt schlankeren Hals aufweist.

16. Maschine nach einem der Ansprüche 13 bis 15, dadurch gekennzeichnet, daß mehrere, gegebenenfalls eine der Anzahl von Bürstenkörper-Löchem (4) entsprechende Anzahl von Heizstiften (12) in bezüglich der Lochanordnung deckungsgleicher Anordnung vorgesehen sind.

17. Maschine nach einem der Ansprüche 11 bis 16, dadurch gekennzeichnet, daß eine Heizeinrichtung zum Erwärmen der einzustopfenden Bündelenden vorgesehen ist.

18. Maschine nach Anspruch 11 oder 17, dadurch gekennzeichnet, daß die Erwärmstation eine Laser- Einrichtung zur Erzeugung eines Laserstrahles aufweist und daß eine Postioniervorrichtung zur Positionierung des jeweils zu erwärmenden Bürstenkörper-Loches (4) od. dgl. relativ zu dem Laserstrahl vorgesehen ist.

19. Maschine nach einem der Ansprüche 11 bis 18, dadurch gekennzeichnet, daß bei der Erwärmstation eine Gaszuführung zu dem Erwärmbereich bei dem Bürstenkörper (3) zum Zuführen vorzugsweise von Stickstoff od.dgl. Gas vorgesehen ist.

20. Bürste mit einem Löcher zum Einsetzen von Borstenbündeln aufweisenden Bürstenkörper, bei der Borstenbündel und Bürstenkörper unter Wärmeeinfluß verbunden sind, insbesondere hergestellt nach einem Verfahren der Ansprüche 1 bis 10 und/oder mittels einer Maschine gemäß den Ansprüchen 11 bis 19, dadurch gekennzeichnet, daß von der Gegend des Grundes des oder der Löcher (4) stammendes Bürstenkörper-Material als Verbindungsmaterial zwischen Bürstenkörper (3) und Borstenbüschel (2) bis in den äußeren Bereich des entsprechenden Loches (4) gegebenenfalls bis nahe an dessen Außenrand gelangt und in diesem Bereich eine Verbindung zu zahlreichen Borsten (8) des zugehörigen Borstenbündels (2) hergestellt.

## Revendications

1. Procédé d'assemblage de faisceaux de poils comportant un corps de brosse ou similaire, une perforation au moins étant prévue dans le corps de brosse pour servir de logement à un faisceau de poils, et l'assemblage se faisant par effet thermique, caractérisé en ce que le corps de brosse (3) ou similaire est chauffé, de manière qu'il se déforme, dans la région de la (des) cavité(s) de perforation, et en ce qu'on presse ensuite, le faisceau de poils (2) correspondant, par son (ses) extrémité(s) d'ancrage (7) dans la (les) perforation(s), de manière que le matériau déformable du corps de brosse soit chassé à l'intérieur des perforations, au moins par endroits, dans les espaces compris entre les poils (8) du faisceau (2).

2. Procédé selon la revendication 1, caractérisé en ce que le matériau du corps de brosse est chauffé, dans les régions des perforations, jusqu'à ce que sa consistance soit coulante.

3. Procédé selon la revendication 1 ou 2, caractérisé en ce que le faisceau de poils (2) est introduit dans les perforations (4) du corps de brosse, suffisamment profondément pour que le matériau coulant ou déformable remonte jusqu'à la surface (10) du corps de brosse, de préférence jusqu'à une courte distance au-dessous de cette surface.

4. Procédé selon l'une quelconque des revendications 1 à 3, caractérisé en ce que les cavités des perforations sont chauffées, au moins principalement, dans la région de leur fond (6).

5. Procédé selon l'une quelconque des revendications 1 à 4, caractérisé en ce que les cavités des perforations du corps de brosse ou similaire, ainsi que les extrémités d'ancrage (7) du faisceau de poils (2), sont chauffées avant l'assemblage, et en particulier en ce qu'on chauffe de manière que les extrémités d'ancrage présentent, après chauffage, une consistance plus solide que le matériau de la région des cavités des perforations.

6. Procédé selon l'une quelconque des revendications 1 à 5, caractérisé en ce que les extrémités d'ancrage (7) du faisceau de poils (2) sont légèrement pressées dans la paroi latérale de perforation (9), se rétrécissant par exemple coniquement, lors de leur introduction dans les perforations (4) du corps de brosse.

7. Procédé selon l'une quelconque des revendications 1 à 6, caractérisé en ce qu'on place une plaque de couverture, présentant des perforations de même dimension, sur la face supérieure de la zone perforée (10) du corps de brosse (3), avant de fermer le corps de brosse (3) .

8. Procédé selon l'une quelconque des revendications 1 à 7, caractérisé en ce que, le cas échéant, en plus de l'apport de chaleur dans la région des perforations, on ajoute de la colle, avant ou pendant l'introduction du faisceau de poils (2), éventuellement en liaison avec une fixation usuelle par ancrage, pour les faisceaux.

9. Procédé selon l'une quelconque des revendications 1 à 8, caractérisé en ce que l'apport de chaleur dans la perforation (4) du corps de brosse, en particulier dans la région de son fond, s'effectue au moyen d'un rayon laser.

10. Procédé selon l'une quelconque des revendications 1 à 9, caractérisé en ce que, pendant que l'on chauffe la région perforée du corps de brosse, on envoie dans cette région chauffée un gaz empêchant qu'elle ne s'enflamme, de préférence de l'azote.

11. Machine de fabrication de brosses dont les faisceaux de poils sont assemblés au corps de brosse par effet thermique, la machine comportant au moins un poste de remplissage, ainsi que de préférence d'autres postes de traitement, en particulier pour la finition des brosses remplies, caractérisée en ce qu'on prévoit au moins un poste de chauffage, pour chauffer au moins les régions perforées du corps de brosse (3), en amont du poste de remplissage.

12. Machine selon la revendication 11, caractérisée en ce qu'on place plusieurs postes de chauffage, ou similaires, les uns derrière les autres, de préférence avec niveau de température croissant.

13. Machine selon la revendication 11 ou 12, caractérisée en ce que la (les) poste(s) de chauffage comporte(nt) une ou plusieurs broches chauffantes (12), en particulier chauffées électriquement et réglées par thermostat, pénétrant, de préférence sans contact, dans les perforations (4) du corps de brosse.

14. Machine selon la revendication 13, caractérisée en ce que la broche chauffante (12), en position de travail, se trouve à une distance du fond de la perforation (4).

15. Machine selon l'une quelconque des revendications 11 à 14, caractérisée en ce que la broche chauffante (12) présente, à son extrémité tournée à peu près vers le fond de la perforation, dans la position d'intervention, une section transversale supérieure à celle de la région adjacente, et de préférence à une extrémité, une tête, par exemple à peu près sphérique, avec un col de section transversale plus élancé.

16. Machine selon l'une quelconque des revendications 13 à 15, caractérisée en ce qu'on prévoit plusieurs broches chauffantes (12), éventuellement en nombre correspondant au nombre de perforations (4) du corps de brosse, disposées de manière à coïncider avec les perforations.

17. Machine selon l'une quelconque des revendications 11 à 16, caractérisée en ce qu'on prévoit un dispositif de chauffage, pour chauffer les extrémités des faisceaux à introduire.

18. Machine selon la revendication 11 ou 17, caractérisée en ce que le poste de chauffage comporte un dispositif à laser, pour produire un rayon laser, et en ce qu'on prévoit un dispositif de positionnement, pour positionner la perforation (4) du corps de brosse, ou similaire, à chauffer, par rapport au rayon laser.

19. Machine selon l'une quelconque des revendications 11 à 18, caractérisée en ce qu'on prévoit, au poste de chauffage, une arrivée de gaz menant à la région à chauffer du corps de brosse (3), destinée à l'alimentation de préférence en azote, ou gaz similaire.

20. Brosse comportant un corps de brosse présentant des perforations, pour l'introduction de faisceaux de poils, dans laquelle les faisceaux de poils et le corps de brosse sont assemblés par effet thermique, fabriquée en particulier selon un procédé suivant les revendications 1 à 10 et/ou au moyen d'une machine selon les revendications 11 à 19, caractérisée en ce que le matériau du corps de brosse, provenant de la région du fond de la ou des perforations (4), servant de matériau d'assemblage, parvient entre le corps de brosse (3) et les faisceaux de poils (2), jusque dans la région extérieure de la perforation (4) correspondante, éventuellement jusqu'à proximité de son bord extérieur, et réalise, dans cette région, un assemblage des nombreux poils (8) du faisceau de poils (2) correspondant.

## Claims

1. A method of joining bundles of bristles to a brush body or the like, at least one aperture for receiving a bundle of bristles being provided in the brush body and joining being conducted under the effect of heat, characterized in that the brush body (3) or the like is heated in the region of the cavity(cavities) of the aperture(s) so as to become ductile and that subsequently the associated bundle (2) of bristles is pressed with the anchoring end(s) (7) thereof into the aperture(s) in such a way that the ductile material of the brush body within the apertures is displaced at least in areas into interspaces of bristles (8) of the bundle (2).

2. The method as claimed in claim 1, characterized in that the material of the brush body is heated in the apertured zones till being of about fluid consistency.

3. The method as claimed in claim 1 or claim 2, character ized in that the bundles (2) of bristles are inserted so deep into the apertures (4) of the brush body that the ductile material in fluid or like state rises to the surface (10) of the brush body, preferably to slightly underneath the surface of the brush body.

4. The method as claimed in any one of claims 1 to 3, characterized in that the cavities oi the apertures are heated at least predominantly in the region of the base (6) thereof.

5. The method as claimed in any one of claims 1 to 4, characterized in that the cavities of the apertures of the brush body or the like as well as the anchoring ends (7) of the bundles (2) of bristles are heated before being joined, and that in particular the heating is conducted in such a way that the anchoring ends have a more solid consistency after heating than the material in the region of the cavities of the apertures.

6. The method as claimed In any one of claims 1 to 5, characterized in that as the anchoring ends (7) of the bundles (2) of bristles are inserted into the apertures (4) of the brush body, said anchoring ends (7) are pressed slightly into the e.g. tapering side wall (9) of the apertures.

7. The method as claimed in any one of claims 1 to 6, characterized in that before the brush body (3) is filled, a covering plate having congruent apertures is placed on the upper side (10) of the array of apertures of the brush body (3).

8. The method as claimed in any one of claims 1 to 7, characterized in that possibly in addition to the heat supply in the apertured zone, prior to or during implantation of the bundle (2) of bristles, adhesive is added, possibly in conjunction with a conventional anchoring fixation for the bundles.

9. The method as claimed in any one of claims 1 to 8, characterized in that the supply of heat to the aperture (4) of the brush body, particularly to the region of the aperture base, is conducted by means of a laser beam.

10. The method as claimed in any one of claims 1 to 9, characterized in that while the apertured zone of the brush body is being heated, a gas preventing inflammation, preferably nitrogen, is supplied to said heating zone.

11. A machine for manufacturing brushes, the bundles of bristles thereof being joined to the brush body under the effect of heat, the machine having at least one implanting station as well as preferably further processing stations particularly for finishing the filled brushes, characterized in that before the implanting station there is provided at least one heating station for heating at least the apertured zones of the brush body (3).

12. The machine as claimed in claim 11, characterized in that a plurality of heating stations or the like are arranged in series, preferably with increasing temperature level.

13. The machine as claimed in claim 11 or claim 12, characterized in that the heating station(s) has/have one or more heating elements (12) which engage(s) the apertures (4) of the brush body preferably so as not to establish contact therewith and in particular is/are electrically heated and thermostatically controlled.

14. The machine as claimed in claim 13, characterized in that in the working position the heating element (12) is less distant from the aperture base or zone of the aperture base than from the remaining wall of the aperture (4).

15. The machine as claimed in any one of claims 11 to 14, characterized in that the heating element (12) has at the end thereof which in the position of engagement approximately faces the aperture base a larger cross section than in the adjoining zone and preferably has at the end a head of e.g. about spherical shape with a neck slimmer in cross section.

16. The machine as claimed in any one of claims 13 to 15, characterized in that a plurality of heating elements (12) possibly corresponding in number to that of the brush body apertures (4) are provided in an arrangement congruent with respect to that of the apertures.

17. The machine as claimed in any one of claims 11 to 16, characterized in that a heating device is provided to heat the ends of the bundles to be implanted.

18. The machine as claimed in claim 11 or claim 17, characterized in that the heating station has a laser device to produce a laser beam and that a positioning apparatus is provided which serves for the respective brush body aperture (4) or the like for heating to be positioned relative to the laser beam.

19. The machine as claimed in any one of claims 11 to 18, characterized in that the heating station is provided with a gas supply to the heating zone at the brush body (3), for supplying preferably nitrogen or like gas.

20. The brush including a brush body having apertures for inserting bundles of bristles, wherein the bundle of bristles and brush body are joined under the effect of heat, particularly as manufactured according to a method of claims 1 to 10 and/or by means of a machine according to claims 11 to 19, characterized in that brush body material originating from the region of the base of the aperture(s) (4) and acting as material joining brush body (3) and bundles (2) of bristles, reaches as far as the outer area of the relative aperture (4), possibly as far as the vicinity of the outer edge thereof, and in said zone establishes contact with a great many bristles (8) of the appertaining bundle (2) thereof.
